# FASCICULE DE BREVET EUROPEEN

(11) **EP 0 720 559 B1**
(45) Date de publication et mention de la délivrance du brevet: **09.07.1997**
(21) Numéro de dépôt: 94928734.6
(22) Date de dépôt: 17.10.1994
(51) Int. Cl.: B63C 9/08

(54) **VETEMENT POUR APPRENDRE A NAGER**
WESTE ZUM SCHWIMMEN LERNEN
GARMENT FOR LEARNING HOW TO SWIM

(30) Priorité: 15.10.1993 BE 9301101
(43) Date de publication de la demande: 10.07.1996
(73) Titulaire: Denis, Nicole, MC-Monte Carlo (MC)
(72) Inventeur: DENIS, Jean-Pierre, CH-1246 Corsier (CH)
(74) Mandataire: Vanderperre, Robert
(86) Numéro de dépôt international: BE9400070
(87) Numéro de publication internationale: WO9510448

(56) Documents cités:
- FR-A- 1 394 975
- FR-A- 1 520 627
- GB-A- 2 060 510

## Description

### Domaine de l'invention

L'invention se rapporte à un vêtement pour apprendre à nager comprenant un maillot destiné à couvrir au moins partiellement le haut du corps d'un porteur et un dispositif de flotteurs comportant au moins un élément flotteur.

### Etat de la technique

L'un des problèmes rencontrés par les personnes, en particulier les enfants, lorsqu'ils apprennent à nager, réside dans le fait qu'ils éprouvent des difficultés à maintenir leur corps au niveau de la surface de l'eau. A cela s'ajoute un élément psychologique d'angoisse qui a pour effet que certains enfants éprouvent un sentiment de panique lorsqu'ils sont mis dans l'eau.

Un moyen bien connu pour remédier à la situation consiste en une bouée qui est constituée le plus souvent d'un anneau gonflable en matière souple, telle que du caoutchouc ou une matière plastique, et qui sert à maintenir le corps de la personne à la surface de l'eau. Cependant, lorsqu'on apprend à nager, la bouée ne permet le maintien, à la surface de l'eau, que de la partie du corps qui est entourée par la bouée, tandis que la position du corps requise pour apprendre à nager est sensiblement horizontale, à la surface de l'eau.

En outre, les mouvements à effectuer exigent une position de la tête qui est telle que celle-ci reste maintenue pendant toute la durée des mouvements pratiquement au niveau de la surface de l'eau en permettant la respiration par la bouche à intervalles réguliers. Là réside une autre difficulté pour les enfants apprenant à nager. En effet, bien que maintenus à la surface de l'eau par la bouée, le contact avec l'eau, voire même l'immersion non désirée de la tête, peut poser un problème aux enfants qui craignent dès lors de "boire la tasse", ce qui peut engendrer un sentiment d'angoisse chez l'enfant.

L'on connaît également les petites bouées agencées autour de chaque bras. Toutefois, celles-ci entravent la liberté de mouvement des bras.

Comme moyen pour apprendre à nager, on connaît encore une planche qui est tenue à bout de bras. Cependant, celle-ci n'est destinée qu'à l'apprentissage du mouvement des jambes et du maintien de la tête hors de l'eau. Le mouvement des bras quant à lui se trouve empêché par la nécessité de tenir les bras accrochés à la planche d'apprentissage.

### Objet de l'invention

L'invention a pour but d'apporter une solution aux problèmes indiqués ci-dessus.

### Exposé de l'invention

A cette fin, le vêtement comprend un maillot et un dispositif de flotteurs comportant au moins un élément flotteur. Suivant l'invention, au moins l'un desdits éléments flotteurs consiste en un flotteur de support agencé pour maintenir la tête dudit porteur en position relevée au-dessus du niveau de la surface de l'eau pendant l'immersion du corps dans l'eau, ledit flotteur de support de tête se rattachant au moins partiellement audit maillot de façon à faire reposer la tête directement sur le flotteur sur une zone de contact de celle-ci.

Ainsi, grâce au vêtement selon l'invention, la personne qui apprend à nager garde tout au long de ses mouvements la tête au-dessus de la surface de l'eau. La régularité de respiration qui est essentielle lors de l'apprentissage de la natation s'en trouve mieux assurée. Il y a également l'avantage important pour le débutant d'une impression plus sécurisante. De plus, la personne ne doit plus avoir pour souci premier de garder la tête au-dessus de la surface de l'eau et elle peut donc se concentrer uniquement sur les mouvements de natation à apprendre.

D'autres modes de réalisation avantageux de l'invention sont définis dans les sous-revendications 2 à 6.

Par ailleurs, selon un mode de réalisation particulier de l'invention, le flotteur de support présente la forme d'un coussin. Le flotteur de support présente une surface de support qui est agencée pour supporter pratiquement complètement la surface inférieure du menton, et une surface d'appui, qui est agencée pour prendre appui sur une partie supérieure du torse du porteur, à partir de la base de la gorge. Lesdites surfaces de support et d'appui du flotteur sont opposées l'une à l'autre et elles sont reliées entre elles par une surface d'enveloppe constituée d'une surface d'aval, qui est tournée vers le porteur et qui est agencée pour être calée contre la gorge de celui-ci et d'une surface d'amont qui est tournée vers l'extérieur et se rattachant à celle-ci. Ainsi un flotteur particulièrement efficace quant au support qu'il procure est obtenu.

Avantageusement, la surface d'enveloppe présente une section transversalement à allure concave. Ladite partie extérieure de la surface d'enveloppe peut présenter une allure sensiblement cylindrique dont l'avancée extrême par rapport au corps du porteur est agencée pour se trouver sensiblement dans l'alignement longitudinal général du torse. Grâce à l'alignement ainsi obtenu entre le visage, le flotteur de support et le torse, un profil parfaitement hydrodynamique est obtenu de sorte que le flotteur en soi n'oppose pratiquement aucune résistance à l'eau lorsque le corps du porteur se déplace dans l'eau.

Dans un mode de réalisation plus particulier encore, ladite surface d'appui avance en pointe jusqu'à une hauteur déterminée du torse et ladite partie intérieure de la surface d'enveloppe est prévue pour recouvrir la moitié avant de la surface du cou. Ainsi, un excellent rapport du volume de matière enfermé dans le flotteur par rapport à son encombrement est obtenu, la densité du flotteur étant inférieure à celle de l'eau, tout en améliorant encore les propriétés hydrodynamiques du vêtement.

D'autres modes de réalisation avantageux du dispositif suivant l'invention sont définis dans les sous-revendications.

D'autres avantages et particularités ressortiront de la description d'exemples de réalisation donnée ci-après, illustrés à l'aide de dessins annexes.

D'autres modes de réalisation avantageux du dispositif suivant l'invention sont définis dans les sous-revendications.

D'autres avantages et particularités ressortiront de la description d'exemples de réalisation donnée ci-après, illustrés à l'aide de dessins annexés.

### Brève description des figures

La figure 1 illustre une vue en élévation d'un vêtement d'apprentissage de natation suivant l'invention enfilé par une personne en position debout.

La figure 2 illustre une vue de profil partielle de la personne portant un vêtement analogue à celui de la figure 1, à échelle agrandie.

Les figures 3 et 4 illustrent chacune des variantes du vêtement à l'usage porté par une personne en position de natation dans l'eau.

Les figures 5 à 7 illustrent des variantes supplémentaires du vêtement porté selon l'invention.

La figure 8 illustre une autre variante du vêtement selon l'invention, non porté et déployé.

Les figures 9 et 10 illustrent des vues frontale et respectivement dorsale de la variante de la figure 8 à l'état replié et fermé.

La figure 11 illustre le vêtement suivant les figures 8 à 10 à l'usage.

### Description

Le porteur illustré sur la figure 1 porte un maillot en deux parties, l'une inférieure 3 et l'autre supérieure 2. Un flotteur de support 10 gonflable est rattaché au maillot supérieur 2, par exemple par couture ou par soudage. Le flotteur de support 10 présente, à l'état gonflé, une forme telle qu'il assure en permanance un écart angulaire minimal désigné par la référence α sur la figure 2 entre la base du menton 4 et la gorge 7, formant ainsi un coussin entre le menton 4, d'une part, et le torse 5 de l'apprenti nageur, d'autre part, comme visible sur la figure 2. L'angle d'écartement α s'élève par exemple au moins à 100°, de préférence pas moins de 135°, de manière à assurer un relèvement suffisant de la tête par rapport à la surface de l'eau 27. Cet agencement permet, à l'enfant ou à l'adulte apprenant à nager, de toujours garder la tête 6 au-dessus de la surface de l'eau 27 dès lors que la position pratiquement horizontale du corps 37 à la surface de l'eau est adoptée, ainsi qu'il ressort de la figure 3.

La concentration du porteur peut ainsi se porter uniquement sur l'apprentissage des mouvements de natation proprement dits ainsi que sur la régularité de respiration sans qu'il ne doive se soucier de garder la tête au-dessus du niveau de l'eau 27. En outre, toute impression de panique s'en trouve éliminée.

Avantageusement, le flotteur de support 10 est agencé en collerette et de façon à s'avancer en pointe 17 sur le haut du torse, à partir de la base du cou. La forme en pointe améliore le caractère hydrodynamique du flotteur. La surface d'enveloppe 14 reliant la surface de support 11 du menton à la surface d'appui 12 sur le torse, telle qu'illustrée sur la figure 2, présente une allure cylindrique s'étendant le long d'un axe pratiquement parallèle au cou. Une ligne de voûte 31 peut être prévue à l'avancée extrême de celle-ci de manière à augmenter le coefficient de pénétration dans l'eau lors de l'accomplissement de mouvements de natation entraînant une avancée du corps dans l'eau suivant la direction indiquée par la flèche F sur la figure 3.

De part et d'autre du flotteur de support 10, des flotteurs latéraux 22 sont avantageusement prévus sur le maillot supérieur 2, à la manière d'épaulettes, sur chaque épaule 23, 24 du porteur. Les flotteurs latéraux 21, 22 agissent sur les épaules comme des stabilisateurs en évitant au porteur de tourner latéralement sur lui-même au départ du mouvement de natation, suivant la direction de la flèche désignée par G sur la figure 3. L'équilibre du porteur dans l'eau, au début de son mouvement, s'en trouve ainsi assuré. L'agencement des flotteurs 10, 21, 22 par fixation directe 8 sur le maillot 2 permet d'assurer un parfait positionnement des flotteurs et ce avec une excellente stabilité. Par conséquent, la fonction de chaque flotteur peut être maintenue de manière fiable tout au long de la séance d'apprentissage de natation.

Ainsi, un dispositif de flotteurs particulièrement efficace pour l'apprentissage de la natation est obtenu, car il permet au porteur tout à la fois de garder la tête au-dessus de la surface de l'eau, de jouir d'une grande liberté de mouvement des bras pour la natation et de bénéficier d'une excellente visibilité quant aux mouvements de natation qu'il effectue étant donné que les flotteurs 10, 21, 22 ne gênent pas son champ visuel.

Le cas échéant, les flotteurs latéraux 22 pourraient également être rattachés au flotteur d'écartement 10 central par des sangles ou des lanières. Ce mode de liaison non représenté permettrait de se passer du maillot supérieur 2, et de retenir comme dispositif d'apprentissage de natation que le dispositif de flotteurs 1 précité. Ceci peut s'avérer avantageux pour les personnes présentant une certaine propension aux allergies, notamment aux tissus synthétiques à partir desquels la plupart des maillots sont réalisés.

D'autres variantes de flotteurs sont représentées sur les figures 3 et 4, notamment un ou plusieurs flotteurs agencés sous forme d'aileron 40 et respectivement de boudin dorsal 39 pour une stabilisation du corps 37 encore accrue.

La figure 5 illustre un mode de réalisation dans lequel les flotteurs 10, 21, cas échéant 39, sont formés d'une pièce. En particulier lorsqu'il s'agit de flotteurs gonflables, le gonflage peut être rendu automatiquement simultané et uniforme pour tous les flotteurs. En outre, le risque d'égarer l'un des flotteurs est éliminé. Le flotteur d'écartement 10 peut même être agencé en collerette 30 autour du cou de manière à assurer une liaison de forme du flotteur au corps 37 de l'apprenti nageur. Ainsi, les moyens de liaison précités, entre autres 8, peuvent être éliminés, ainsi que la partie supérieure 2 du maillot.

La figure 6 illustre un vêtement selon l'invention, auquel est adjointe une bouée de ceinture classique 28 gonflable ou rigide, laquelle est de préférence rattachée au maillot. L'ensemble procure ainsi à la fois les avantages du vêtement selon l'invention tout en augmentant la capacité de maintenir le corps 37 à la surface de l'eau.

Les flotteurs sont réalisés de manière gonflable en une matière souple, telle que du PVC. Cependant, les flotteurs peuvent également être réalisés en une matière rigide de densité inférieure à l'eau, telle du polystyrène expansé ou une mousse de polyuréthanne, ou en une matière déformable de densité inférieure à l'eau.

La figure 7 illustre un dispositif de flotteurs comprenant un flotteur unique 50 de volume et de surface de recouvrement de la poitrine sensiblement plus importants. Le flotteur 50 présente une partie saillante 51 servant d'élément d'écartement et de support pour le menton. Ladite partie saillante 51 est profilée de façon à ne pas dépasser le visage latéralement. Cela permet d'assurer une mobilité latérale parfaite du visage. Le volume élevé du flotteur 50 augmente encore l'efficacité du dispositif de flotteurs en augmentant la capacité à faire flotter des corps plus lourds, notamment d'adolescents, voire l'adultes. Pour préserver une stabilité du corps quant à un mouvement de rotation latérale, le flotteur 50 est, de préférence, aplati.

De manière particulièrement avantageuse, un dispositif de flotteurs monopièce du type illustré sur la figure 5 est entièrement intégré au maillot 2 de façon à obtenir un ensemble 60 réalisable d'une pièce, comme illustré par les figures 8 à 11. Ainsi, un seul flotteur 61 est prévu pratiquement en forme de croissant gonflable. Sur la figure 8, on distingue le flotteur à l'état dégonflé et sur la figure 9 à l'état gonflé. Le flotteur 61 est rattaché au maillot par ses deux zones d'extrémité 68, 69. Avantageusement, le flotteur 61 possède un écart maximal entre ses surfaces supérieure 41 et inférieure 42 en son milieu. Cet écart se réduit progressivement vers les extrémités où lesdites surfaces se rejoignent. Les deux zones d'extrémité 68, 69 sont fixées au maillot, de sorte que le flotteur 61 peut être amené à pivoter autour des zones de fixation 48, 49 sensiblement linéaires. L'on obtient ainsi un vêtement à flotteur rabattable suivant la direction indiquée par la flèche H sur la figure 11.

Lorsque l'utilisateur adopte la position d'apprentissage dans l'eau, telle qu'illustrée sur la figure 11, le flotteur 61 se relève au moment d'entrer dans l'eau sous l'effet de la poussée de l'eau. Le flotteur 61 relevé adopte alors une position parfaitement adaptée au visage de l'utilisateur qui repose sur le flotteur 61. Le visage s'enfonce même légèrement dans le flotteur 61 formant coussin, comme représenté par les traits interrompus sur la figure 11. Ainsi, une stabilité optimale du visage sur le flotteur est obtenue dans la position du menton relevé requise pour l'apprentissage.

Chacune des extrémités aplaties 68, 69 du flotteur 61 s'étend, de préférence, sur toute la partie du maillot qui est comprise entre chaque échancrure 65, 66 prévue pour le passage des bras et l'ouverture de passage du cou. Ainsi, une excellente fixation 48, 49 entre le flotteur 61 et le maillot peut être réalisée.

Avantageusement, le maillot et le flotteur 61 sont réalisés dans la même matière, par exemple en PVC souple. Une fixation en 48, 49 fort solide peut alors être obtenue, par exemple en soudant chaque extrémité 68, 69 du flotteur aux côtés frontaux et respectivement dorsaux 58, 59 correspondants du maillot, ce qui assure une sécurité d'utilisation optimale.

De plus, l'agencement monopièce précité rend le rangement de l'ensemble particulièrement commode. En outre, la fabrication de l'ensemble intégré maillot avec dispositif de flotteurs s'en trouve facilitée.

Une partie gonflable 68 est intégrée au maillot à hauteur du torse et de l'abdomen. Celle-ci 68 est principalement constituée d'au moins deux ailes latérales 55, 56 s'étendant sensiblement longitudinalement par rapport à l'axe du vêtement ℓ. Lesdites ailes 55, 56 peuvent se rejoindre à l'une de leurs extrémités de façon à présenter une forme en V. Une seule valve de gonflage 53 pour ladite partie gonflable 68 peut alors être prévue. Cette structure de la partie gonflable permet, en plus de sa capacité de mieux faire flotter, d'accroître sensiblement la stabilité latérale du corps dans l'eau du fait que la poussée exercée par chacune des ailes s'exerce chaque fois latéralement sur le corps dans des proportions identiques. Ainsi, la tendance au mouvement de rotation latérale suivant la flèche G est considérablement contrariée.

Une valve de gonflage 35 est agencée sur une surface libre 41, 42 du flotteur central 61, de préférence inférieure 42, de façon à ne pas gêner le porteur puisque le flotteur 61 se relève dans l'eau (figure 11).

Une fermeture 38 est prévue permettant de fermer le vêtement 60 sur le corps en rabattant les parties latérales autour du corps. La fermeture 38 consiste, par exemple, en une fermeture Velcro constituée d'une bande longitudinale ou de plusieurs bandes transversales réparties le long du bord longitudinal 36' du vêtement, comme illustré sur la figure 10. Celles-ci sont assez longues de façon à permettre l'utilisation d'un même vêtement standard pour des corps de corpulences variées. L'organe de fermeture 38 peut également consister en une fermeture Eclair.

La découpe dorsale 36 s'étendant de part en part du vêtement permet de faciliter l'enfilement du maillot 2 sur lequel sont fixés les flotteurs. Ceci permet d'éviter de devoir passer le maillot par la tête. Ainsi, même en cas d'enfilement intempestif du maillot, le maintien des flotteurs sur le maillot reste assuré.

## Revendications

1. Vêtement d'apprentissage de natation comprenant un maillot (2) destiné à couvrir au moins partiellement le haut du corps (37) d'un porteur et un dispositif de flotteurs (1) comportant au moins un élément flotteur, caractérisé en ce que ledit élément flotteur consiste en un flotteur de support (10; 21; 30; 50; 61) agencé pour maintenir la tête (6) dudit porteur en position relevée au-dessus du niveau de la surface de l'eau (27) pendant l'immersion du corps dans l'eau, ledit flotteur de support de tête (10;21;30;50;61) se rattachant au moins partiellement audit maillot (2) de façon à faire reposer la tête directement sur le flotteur sur une zone de contact de celle-ci.

2. Vêtement suivant la revendication 1, caractérisé en ce que le maillot (2) présente une découpe centrale (26) prévue pour épouser la base du cou et en ce que le flotteur de support (30;61) est agencé en demi-collerette sur une partie du pourtour de ladite découpe centrale (26).

3. Vêtement suivant la revendication 1 ou 2, caractérisé en ce que le flotteur de support (30;61) est agencé transversalement par rapport à l'axe longitudinal (ℓ) dudit vêtement.

4. Vêtement suivant l'une des revendications 2 ou 3, caractérisé en ce que le flotteur de support (30;61) présente deux extrémités latérales (69',69) et en ce qu'il est fixé par chacune de celles -ci (69',69) au maillot (2) de part et d'autre de ladite découpe centrale (26), de façon à pouvoir effectuer un mouvement de rabattement par pivotement sur les zones de fixation (48, 49).

5. Vêtement suivant l'une des revendications 2 à 4, caractérisé en ce que le flotteur de support (30;61) possède, à l'état d'expansion, un écart maximal en son milieu entre ses surfaces supérieure (41) et inférieure (42).

6. Vêtement suivant l'une des revendications 2 à 5, caractérisé en ce que le flotteur de support (30;61) est agencé pour être tourné vers le pourtour avant de la découpe centrale (26) de façon à être placé sur la partie faciale de celle-ci.

7. Vêtement suivant la revendication 1, caractérisé en ce que le flotteur de support (10;50) présente la forme d'un coussin délimité par une surface de support (11) agencée pour supporter pratiquement complètement la surface inférieure du menton (4), une surface d'appui (12) agencée pour prendre appui sur une partie supérieure du torse (5) du porteur, à partir de la base de la gorge (7), lesdites surfaces de support (11) et d'appui (12) du flotteur (10;50) étant opposées l'une à l'autre et reliées entre elles par une surface d'enveloppe constituée d'une partie intérieure (13) agencée pour être calée contre la gorge (7) du porteur et d'une partie extérieure (14) opposée à celle-ci.

8. Vêtement suivant la revendication 7, caractérisé en ce que la surface d'enveloppe (13, 14) présente une section transversale à allure concave, ladite partie extérieure (14) de la surface d'enveloppe présentant une allure sensiblement cylindrique dont l'avancée extrême (15) par rapport au corps (37) du porteur est agencée pour se trouver sensiblement dans l'alignement longitudinal général du torse (5).

9. Vêtement suivant l'une des revendications 7 ou 8, caractérisé en ce que ladite surface d'appui (12) avance en pointe (17).

10. Vêtement suivant l'une quelconque des revendications 7 à 9, caractérisé en ce que ladite surface de support (11) forme avec la partie intérieure (13) de la surface d'enveloppe un angle (α) d'au moins 100°, de préférence d'au moins 135°.

11. Vêtement suivant l'une quelconque des revendications 7 à 10, caractérisé en ce que le dispositif de flotteurs précité (1) comprend, en outre, des flotteurs latéraux (22) agencés en épaulettes de part et d'autre du flotteur central (10).

12. Vêtement suivant la revendication 1 caractérisé en ce que un flotteur (21) est agencé à la hauteur de la nuque du porteur.

13. Vêtement suivant la revendication 11, caractérisé en ce que les flotteurs (10; 21, 22) précités sont formés d'une pièce.

14. Vêtement suivant l'une quelconque des revendications précédentes, caractérisé en ce que le maillot (2) possède une partie gonflable incorporée (68) s'étendant symétriquement et sensiblement en V, la pointe étant tournée vers le bas du maillot (2).

15. Vêtement suivant la revendication 14, caractérisé en ce que ladite partie gonflable incorporée (68) est agencée de façon à former un flotteur de poitrine s'étendant à hauteur de celle-ci.

16. Vêtement suivant l'une quelconque des revendications précédentes, caractérisé en ce que le maillot (2) est de type ouvert (36) de façon à pouvoir être déployé, un organe de fermeture (38) étant prévu le long de l'ouverture (36) de façon à permettre l'adaptation étroite du maillot autour du corps (37).

17. Vêtement suivant l'une quelconque des revendications précédentes, caractérisé en ce qu'au moins un flotteur longitudinal dorsal (40) est agencé le long du maillot (2).

18. Vêtement suivant l'une quelconque des revendications précédentes, caractérisé en ce qu'au moins un flotteur dorsal transversal (39) est agencé sur le maillot (2).

19. Vêtement suivant l'une quelconque des revendications précédentes, caractérisé en ce que le maillot (2) et le dispositif de flotteurs sont formés d'une pièce.

20. Vêtement suivant la revendication précédente, caractérisé en ce qu'il est constitué de PVC souple.

## Claims

1. Garment for learning to swim comprising a costume (2) for covering at least partially the top of the body (37) of a wearer and a float contrivance (1) including at least one float element, characterised in that said float element consists of a support float (10; 21; 30; 50; 61) arranged to keep the head (6) of said wearer in an up position above the level of the surface of the water (27) while his body is immersed in the water, said head-support float (10; 21; 30; 50; 61) being attached at least partially to said costume (2) so as to make the head rest directly on the float on a zone for contact therewith.

2. Garment according to Claim 1, characterised in that the costume (2) has a central cutout (26) provided to fit with the base of the neck and in that the support float (30; 61) is arranged as a half collar over part of the perimeter of said central cutout (26).

3. Garment according to Claim 1 or 2, characterised in that the support float (30; 61) is arranged transversely with respect to the longitudinal axis (1) of said garment.

4. Garment according to one of Claims 2 and 3, characterised in that the support float (30; 61) has two lateral ends (69', 69) and in that it is fixed to the costume (2) by each of these ends (69', 69) on either side of said central cutout (26) so that a turning-down movement may be made by pivoting on the fixing zones (48, 49).

5. Garment according to one of Claims 2 to 4, characterised in that the support float (30; 61) when in the expanded state has maximum separation at its middle between its upper surface (41) and lower surface (42).

6. Garment according to one of Claims 2 to 5, characterised in that the support float (30; 61) is arranged to be turned towards the front perimeter of the central cutout (26) so as to be placed on the facial part thereof.

7. Garment according to Claim 1, characterised in that the support float (10; 50) has the shape of a pillow delimited by a support surface (11) arranged to support substantially completely the lower surface of the chin (4), a bearing surface (12) arranged to bear against an upper part of the torso (5) of the wearer, starting from the base of the throat (7), the said support surface (11) and bearing surface (12) of the float (10; 50) lying opposite one another and being joined together by an envelope surface consisting of a lower part (13) arranged to be wedged against the throat (7) of the wearer and of an outer part (14) opposite the throat.

8. Garment according to Claim 7, characterised in that the envelope surface (13, 14) has a transverse section of concave appearance, said outer part (14) of the envelope surface having a substantially cylindrical appearance, of which the extreme forward part (15) with respect to the body (37) of the wearer is arranged to lie substantially in general longitudinal alignment with the torso (5).

9. Garment according to one of Claims 7 and 8, characterised in that said bearing surface (12) protudes into a point (17).

10. Garment according to any one of Claims 7 to 9, characterised in that said support surface (11) forms an angle (α) of at least 100°, preferably at least 135°, with the inner part (13) of the envelope surface.

11. Garment according to any one of Claims 7 to 10, characterised in that the aforementioned floats contrivance (1) further comprises lateral floats (22) arranged like shoulder pads on each side of the central float (10).

12. Garment according to Claim 1, characterised in that the float (21) is arranged at neck height of the wearer.

13. Garment according to Claim 11, characterised in that the aforementioned floats (10; 21, 22) are formed as a single piece.

14. Garment according to any one of the preceding claims, characterised in that the costume (2) has a built-in inflatable part (68) extending symmetrically and substantially in the shape of a V, the point being turned towards the bottom of the costume (2).

15. Garment according Claim 13, characterised in that the said built-in inflatable part (68) is arranged so that it forms a chest float extending at chest height.

16. Garment according to any one of the preceding claims, characterised in that the costume (2) is of the open type (36) so that it can be opened out, a fastening member (38) being provided along the opening (36) to allow the costume to be fitted snugly around the body (37).

17. Garment according to any one of the preceding claims, characterised in that at least one longitudinal dorsal float (40) is arranged along the costume (2).

18. Garment according to any one of the preceding claims, characterised in that at least one transverse dorsal float (39) is arranged on the costume (2).

19. Garment according to any one of the preceding claims, characterised in that the costume (2) and the floats contrivance are formed as a single piece.

20. Garment according to the preceding claim, characterised in that it is made of flexible PVC.

## Patentansprüche

1. Schwimmlernanzug mit einem Oberteil (2), das dazu bestimmt ist, den Oberkörper (37) eines Trägers zumindest teilweise zu bedecken, und einer Vorrichtung mit Schwimmern (1), die mindestens ein Schwimmerelement umfaßt, dadurch gekennzeichnet, daß das Schwimmerelement aus einem Tragschwimmer (10; 21; 30; 50; 61) besteht, der so angeordnet ist, daß er den Kopf (6) des Trägers während des Untertauchens des Körpers im Wasser in einer über der Wasseroberfläche (27) befindlichen Position hält, wobei der Kopftragschwimmer (10; 21; 30; 50; 61) zumindest teilweise mit dem Oberteil (2) zusammenhängt, damit der Kopf in einem Kontaktbereich direkt auf dem Schwimmer aufliegen kann.

2. Anzug nach Anspruch 1, dadurch gekennzeichnet, daß das Oberteil (2) in der Mitte einen Ausschnitt (26) aufweist, der sich in den Halsansatz einfügen soll, sowie dadurch, daß der Tragschwimmer (30; 61) auf einem Teil des Umfangs dieses mittigen Ausschnitts als Halbkragen vorgesehen ist.

3. Anzug nach Anspruch 1 oder 2, dadurch gekennzeichnet, daß der Tragschwimmer (30; 61) bezüglich der Längsachse (1) des Anzugs quer angeordnet ist.

4. Anzug nach einem der Ansprüche 2 oder 3, dadurch gekennzeichnet, daß der Tragschwimmer (30; 61) zwei seitliche Enden (69', 69) aufweist, sowie dadurch, daß er mit jedem dieser Enden (69', 69) beidseits des mittigen Ausschnitts (26) an dem Oberteil (2) befestigt ist, so daß er durch Schwenken an den Befestigungszonen (48, 49) zurückgeklappt werden kann.

5. Anzug nach einem der Ansprüche 2 bis 4, dadurch gekennzeichnet, daß der Tragschwimmer (30; 61) im aufgeblasenen Zustand in der Mitte einen Höchstabstand zwischen seiner oberen Oberfläche (41) und seiner unteren Oberfläche (42) hat.

6. Anzug nach einem der Ansprüche 2 bis 5, dadurch gekennzeichnet, daß der Tragschwimmer (30; 61) so angeordnet ist, daß er zum Vorderumfang des mittigen Ausschnitts (26) hin edreht werden kann, um auf der Gesichtsseite derselben angeordnet zu werden.

7. Anzug nach Anspruch 1, dadurch gekennzeichnet, daß der Tragschwimmer (10; 50) die Form eines Kissens hat, das durch eine Tragfläche (11) begrenzt ist, die so vorgesehen ist, daß sie praktisch die ganze untere Fläche des Kinns (4) trägt, wobei eine Auflagefläche (12) so vorgesehen ist, daß sie vom Kehlansatz (7) an an auf einem oberen Teil des Oberkörpers (5) des Trägers aufliegt, wobei die Tragfläche (11) und die Auflagefläche (12) des Schwimmers (10; 50) einander gegenüberliegen und miteinander durch eine umgebende Fläche verbunden sind, die aus einem Innenteil (13) besteht, der so vorgesehen ist, daß er fest an die Kehle (7) des Trägers gepreßt werden kann, und einem Außenteil (14), der diesem gegenüberliegt.

8. Anzug nach Anspruch 7, dadurch gekennzeichnet, daß die umgebende Fläche (13, 14) einen Querschnitt mit konkaver Form aufweist, wobei der Außenteil (14) der umgebenden Fläche eine im wesentlichen zylindrische Form aufweist, deren vorspringender Teil (15) bezüglichen dem Körper (37) des Trägers so vorgesehen ist, daß er sich im wesentlichen in allgemeiner Längsfluchtung zu dem Oberkörper (5) befindet.

9. Anzug nach einem der Ansprüche 7 oder 8, dadurch gekennzeichnet, daß die Auflagefläche (12) in einer Spitze (17) vorsteht.

10. Anzug nach einem der Ansprüche 7 bis 9, dadurch gekennzeichnet, daß die Tragfläche (11) mit dem Innenteil (13) der umgebenden Fläche einen Winkel (α) von mindestens 100°, vorzugsweise mindestens 135°, bildet.

11. Anzug nach einem der Ansprüche 7 bis 10, dadurch gekennzeichnet, daß die vorgenannte Vorrichtung aus Schwimmern (1) außerdem seitliche Schwimmer (22) umfaßt, die als Schulterstücke beidseits des zentralen Schwimmers (10) angeordnet sind.

12. Anzug nach Anspruch 1, dadurch gekennzeichnet, daß in Höhe des Nackens des Trägers ein Schwimmer (21) angeordnet ist.

13. Anzug nach Anspruch 11, dadurch gekennzeichnet, daß die vorgenannten Schwimmer (10; 21; 22) aus einem Stück gebildet sind.

14. Anzug nach einem der vorstehenden Ansprüche, dadurch gekennzeichnet, daß das Oberteil (2) einen eingearbeiteten aufblasbaren Teil (68) aufweist, der sich symmetrisch und im wesentlichen V-förmig erstreckt, wobei die Spitze zum unteren Teil des Oberteils (2) gewandt ist.

15. Anzug nach Anspruch 13, dadurch gekennzeichnet, daß der eingearbeitete aufblasbare Teil (68) so vorgesehen ist, daß er einen Brustschwimmer bildet, der sich in Höhe der Brust erstreckt.

16. Anzug nach einem der vorstehenden Ansprüche, dadurch gekennzeichnet, daß das Oberteil (2) ein offenes (36) Oberteil ist, so daß es ausgebreitet werden kann, wobei entlang der Öffnung (36) eine Verschlußvorrichtung (38) vorgesehen ist, damit das Oberteil fest um den Körper (37) angelegt werden kann.

17. Anzug nach einem der vorstehenden Ansprüche, dadurch gekennzeichnet, daß mindestens ein Rückenlängsschwimmer (40) entlang dem Oberteil (2) vorgesehen ist.

18. Anzug nach einem der vorstehenden Ansprüche, dadurch gekennzeichnet, daß mindestens ein Rückenquerschwimmer (39) an dem Oberteil (2) vorgesehen ist.

19. Anzug nach einem der vorstehenden Ansprüche, dadurch gekennzeichnet, daß das Oberteil (2) und die Vorrichtung aus Schwimmern aus einem Teil bestehen.

20. Anzug nach dem vorstehenden Anspruch, dadurch gekennzeichnet, daß er aus Weich-PVC besteht.
